# EUROPÄISCHE PATENTSCHRIFT

(11) **EP 3 601 888 B1**
(45) Veröffentlichungstag und Bekanntmachung des Hinweises auf die Patenterteilung: **01.06.2022**
(21) Anmeldenummer: 18712673.5
(22) Anmeldetag: 09.03.2018
(51) Int. Cl.: H05B 6/12, F24C 14/02, F24C 15/20, H05B 6/10

(54) **INDUKTIONSBACKOFENVORRICHTUNG**
INDUCTION BAKING DEVICE
APPAREIL DE CUISSON À INDUCTION

(30) Priorität: 20.03.2017 ES 201730375
(43) Veröffentlichungstag der Anmeldung: 05.02.2020
(73) Patentinhaber: BSH Hausgeräte GmbH, 81739 München (DE)
(72) Erfinder: GALINDO PEREZ, Juan Jose, 50007 Zaragoza (ES); GRANDE MAINAR, Maria Lourdes, 50014 Zaragoza (ES); OBON ABADIA, Carlos, 50016 Santa Isabel (Zaragoza) (ES); RIGUAL ITURRIA, Alvaro, 50012 Zaragoza (ES); RUIZ ARNAL, Pablo, 50014 Zaragoza (ES)
(86) Internationale Anmeldenummer: PCT/IB2018/051552
(87) Internationale Veröffentlichungsnummer: WO 2018/172877

(56) Entgegenhaltungen:
- EP-A1- 2 164 298
- CN-A- 101 351 060
- DE-A1- 10 309 506
- JP-A- H05 222 924
- JP-A- 2007 017 033
- JP-A- 2007 312 818
- JP-A- 2009 216 305
- JP-A- 2010 139 177
- JP-A- 2012 113 975
- JP-A- 2014 056 684

## Beschreibung

Die Erfindung geht aus von einer Induktionsbackofenvorrichtung nach dem Anspruch 1 und von einem Verfahren zum Betrieb einer Induktionsbackofenvorrichtung nach dem Anspruch 9.

Aus der DE 198 42 760 A1 ist ein Herd bekannt, mit einem in einem Luftstrom angeordneten Katalysator, welcher einen mittels eines Stromflusses aufheizbaren Katalysatorträger aufweist.

Ferner ist aus der DE 28 17 101 A1 ein Backofen mit einem Grillheizkörper und einem Katalysator bekannt, welcher mit dem Grillheizkörper verbunden und mittels des Grillheizkörpers aufheizbar ist. Um eine relativ zum Garraum zeitlich versetzt einsetzende Aufheizung und Katalysewirkung des Katalysators zu vermeiden, ist der Katalysator nahe an dem Grillheizkörper angeordnet.

Zudem ist aus der EP 1 767 868 A2 ein Backofen mit einem Heizelement und einem in einem Entlüftungsbereich angeordneten Katalysator bekannt, welcher mit dem Heizelement verbunden und mittels des Heizelements beheizt ist.

Des Weiteren ist aus der EP 2 164 298 B1 ein Induktionsbackofen mit einer Induktionsheizeinheit zur Beheizung einer Induktionsbackofenwandung bekannt.

Darüber hinaus offenbart die DE 103 09 506 A1 ein Gerät zur schnellen Erwärmung von vorbereiteten Speisen, welches Funktionsböden mit integrierten Induktionsspulen aufweist, um in Behältnissen aufgenommene Speisen induktiv für einen Verzehr zu erwärmen. Dieses Gerät ist für Einsatzorte wie beispielsweise in humanmedizinischen Kliniken oder in Fahrzeugen, bevorzugt in Luftfahrzeugen, besonders prädestiniert.

Die Aufgabe der Erfindung besteht insbesondere darin, eine gattungsgemäße Vorrichtung mit verbesserten Eigenschaften hinsichtlich einer Effizienz bereitzustellen. Die Aufgabe wird durch die kennzeichnenden Merkmale der Ansprüche 1 und 9 gelöst, während vorteilhafte Ausgestaltungen und Weiterbildungen der Erfindung den Unteransprüchen entnommen werden können.

Die Erfindung geht aus von einer Induktionsbackofenvorrichtung mit einer Induktionsheizeinheit, mit einer Katalysatoreinheit, welche dazu vorgesehen ist, zumindest eine chemische Reaktion in einem Abluftstrom zu beeinflussen, und mit einer Wärmeübertragungseinheit, welche in zumindest einem Betriebszustand zumindest dazu vorgesehen ist, eine Wärmeenergie an die Katalysatoreinheit zu übertragen, wobei die Induktionsheizeinheit zumindest dazu vorgesehen ist, in dem Betriebszustand die Wärmeübertragungseinheit zumindest teilweise zu erhitzen. Durch diese Ausgestaltung kann eine Gargerätevorrichtung mit verbesserten Eigenschaften hinsichtlich einer Effizienz, insbesondere einer Katalyseeffizienz, einer Heizeffizienz, einer Leistungseffizienz, einer Energieeffizienz, einer Materialeffizienz, einer Bauteileeffizienz, einer Kosteneffizienz, einer Wartungseffizienz und/oder einer Montageeffizienz, bereitgestellt werden. Dabei kann insbesondere eine vorteilhaft schnelle Erhitzung erreicht werden. Zudem kann insbesondere eine vorteilhafte Flexibilität, insbesondere eine Montageflexibilität und/oder eine flexible Anordnung der Katalysatoreinheit, realisiert werden. Ferner kann eine einfache und/oder kompakte Bauweise erreicht werden. Dadurch kann insbesondere eine Standzeit und/oder eine Dauerfestigkeit verbessert werden.

Unter einer "Gargerätevorrichtung" soll in diesem Zusammenhang zumindest ein Teil, insbesondere eine Unterbaugruppe, eines Gargeräts, insbesondere eines Kochfelds, eines Grillgeräts, einer Mikrowelle und/oder erfindungsgemäß eines Backofens, verstanden werden. Das Gargerät ist dabei als Induktionsgargerät, insbesondere als Induktionskochfeld, als Induktionsgrillgerät und/oder als Induktionsmikrowelle, und zwar erfindungsgemäß als Induktionsbackofen ausgebildet. Besonders vorteilhaft umfasst das Gargerät und/oder die Gargerätevorrichtung zumindest zwei Betriebszustände, insbesondere zumindest einen ersten Heizbetriebszustand, vorteilhaft einen Back- und/oder Kochbetriebszustand, und zumindest einen zweiten Heizbetriebszustand, vorteilhaft einen Pyrolysebetriebszustand. Darüber hinaus kann die Gargerätevorrichtung insbesondere zumindest ein Gargerätegehäuse, insbesondere mit zumindest einer Gargerätewandung und vorteilhaft einer Mehrzahl an Gargerätewandungen, aufweisen, welche vorteilhaft zumindest einen, besonders vorteilhaft genau einen Garraum zu wenigstens einem Großteil begrenzt/begrenzen. Unter dem Ausdruck "zu wenigstens einem Großteil" soll insbesondere zumindest zu 55 %, vorteilhaft zumindest zu 65 %, vorzugsweise zumindest zu 75 %, besonders bevorzugt zumindest zu 85 % und besonders vorteilhaft zumindest zu 95 % verstanden werden. Ferner soll darunter, dass ein Objekt ein weiteres Objekt "beeinflusst" insbesondere verstanden werden, dass das weitere Objekt bei einer Abwesenheit und/oder Inaktivität des Objekts einen anderen Zustand und/oder eine andere Form aufweist und/oder annimmt als bei einer Anwesenheit und/oder Aktivität des Objekts. Ferner soll unter "vorgesehen" insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Unter einer "Induktionsheizeinheit" soll insbesondere eine Heizeinheit verstanden werden, welche zumindest einen, insbesondere flächigen, Induktor und vorteilhaft zumindest ein, insbesondere elektrisch isolierendes und vorteilhaft flächiges, Isolationselement aufweist und insbesondere zu einer induktiven Erhitzung wenigstens eines Objekts, insbesondere zumindest der Wärmeübertragungseinheit, vorgesehen ist. Darüber hinaus ist die Induktionsheizeinheit dazu vorgesehen, wenigstens eine der Gargerätewandungen und/oder ein in dem Garraum befindliches Gargut zu erhitzen. Unter einem "flächigen" Objekt soll dabei insbesondere ein Objekt verstanden werden, bei welchem eine größte Seitenfläche eines kleinsten, insbesondere gedachten, Quaders, welcher das Objekt gerade noch vollständig umschließt, um zumindest 50 %, vorteilhaft um zumindest 100 %, vorzugsweise um zumindest 200 % und besonders bevorzugt um zumindest 500 % größer als eine jede senkrecht zu der größten Seitenfläche angeordnete Seitenfläche des Quaders ist.

Ferner soll unter einer "Katalysatoreinheit" insbesondere eine, insbesondere separat von der Induktionsheizeinheit ausgebildete, Einheit verstanden werden, welche zumindest ein Katalysatorelement und erfindungsgemäß zwei Katalysatorelemente aufweist und insbesondere dazu vorgesehen ist, eine chemische Reaktion zu beeinflussen, insbesondere zu erleichtern und/oder zu beschleunigen. Vorteilhaft ist die Katalysatoreinheit dazu vorgesehen, eine Auflösung, eine Zerstörung, einen Abbau und/oder eine Neutralisation von insbesondere in dem ersten Heizbetriebszustand und/oder dem zweiten Heizbetriebszustand emittierten Partikeln, insbesondere Geruchspartikeln, und/oder Molekülen, insbesondere Geruchsmolekülen, zu bewirken. Die Katalysatorelemente umfassen dabei insbesondere wenigstens eine, insbesondere katalytisch aktive, Katalysatorschicht und vorzugsweise einen, insbesondere katalytisch inaktiven und bevorzugt flächigen, Katalysatorträger, auf welchem insbesondere die Katalysatorschicht aufgebracht sein kann. Der Katalysatorträger besteht vorteilhaft zumindest teilweise, vorzugsweise zu wenigstens einem Großteil und besonders bevorzugt vollständig aus einem keramischen und/oder ferromagnetischen Material.

Des Weiteren soll unter einer "Wärmeübertragungseinheit" insbesondere eine, vorteilhaft separat von der Katalysatoreinheit und/oder der Induktionsheizeinheit ausgebildete und insbesondere mit der Katalysatoreinheit und/oder der Induktionsheizeinheit in Wirkverbindung stehende, Einheit verstanden werden, welche insbesondere dazu vorgesehen ist, Wärmeenergie mittels Wärmestrahlung, Konvektion und/oder Wärmeleitung an die Katalysatoreinheit zu übertragen. Vorteilhaft wandelt die Wärmeübertragungseinheit dabei zumindest teilweise eine von der Induktionsheizeinheit bereitgestellte elektrische und/oder elektromagnetische Energie, insbesondere mittels Wirbelströmen, in Wärmeenergie um. Darüber hinaus könnte die Wärmeübertragungseinheit besonders vorteilhaft zusätzlich Wärmeenergie von der Induktionsheizeinheit und/oder bevorzugt von einer, von der Induktionsheizeinheit verschieden ausgebildeten weiteren Heizeinheit beziehen, wie beispielsweise einer Widerstandsheizeinheit.

Zudem soll unter einem "Abluftstrom" insbesondere ein Fluidstrom verstanden werden, welcher den Garraum fluidtechnisch mit einem Außenbereich des Gargeräts verbindet und insbesondere einen Fluidtransport von dem Garraum zu dem Außenbereich bewirkt und/oder bereitstellt. Vorteilhaft ist der Abluftstrom dazu vorgesehen, einen Druckausgleich zwischen dem Garraum und dem Außenbereich und/oder einen Abtransport von in dem ersten Heizbetriebszustand und/oder in dem zweiten Heizbetriebszustand freigesetzten Dämpfen, Partikeln, insbesondere Rauch- und/oder Geruchspartikeln, und/oder Molekülen, insbesondere Geruchsmolekülen, zu bewirken.

Insbesondere um eine flexible Anordnung der Katalysatoreinheit und/oder eine vorteilhaft effiziente, schnelle und/oder kontrollierte Erhitzung der Katalysatoreinheit zu ermöglichen, wird vorgeschlagen, dass die Wärmeübertragungseinheit zumindest teilweise zu einer Wärmeübertragung mittels einer Wärmeleitung vorgesehen ist. Vorzugsweise besteht die Wärmeübertragungseinheit dazu zumindest teilweise, vorteilhaft zu wenigstens einem Großteil und besonders bevorzugt vollständig, aus einem wärmeleitfähigen und vorzugsweise ferromagnetischen Material, insbesondere einem Metall und/oder einer Metalllegierung. Bevorzugt kann die Wärmeübertragungseinheit dabei auch als eine Wärmeleiteinheit ausgebildet sein. Zudem kann die Wärmeübertragungseinheit zumindest ein Wärmeübertragungselement aufweisen, welches als ein, insbesondere zumindest teilweise, vorteilhaft zu wenigstens einem Großteil und besonders vorteilhaft vollständig aus einem ferromagnetischen Material bestehender und/oder insbesondere induktiv aufheizbarer, Katalysatorträger ausgebildet ist. Vorteilhaft ist die Wärmeübertragungseinheit jedoch von einem Katalysatorträger verschieden ausgebildet.

Besonders vorteilhaft umfasst die Gargerätevorrichtung ferner eine Gehäuseeinheit, welche insbesondere zumindest eine, insbesondere als Eingangsöffnung ausgebildete, erste Durchgangsöffnung und zumindest eine, insbesondere als Ausgangsöffnung ausgebildete, zweite Durchgangsöffnung aufweist und insbesondere zumindest dazu vorgesehen ist, den Abluftstrom zumindest teilweise zu führen, wodurch insbesondere eine vorteilhafte Führung des Abluftstroms erreicht werden kann. Zudem ist die Gehäuseeinheit vorzugsweise zu einer Aufnahme der Katalysatoreinheit und/oder wenigstens eines Katalysatorelements der Katalysatoreinheit vorgesehen. Besonders bevorzugt ist die Gehäuseeinheit einstückig ausgebildet. Unter "einstückig" soll in diesem Zusammenhang insbesondere zumindest stoffschlüssig verbunden und/oder stoffschlüssig miteinander ausgebildet verstanden werden. Der Stoffschluss kann beispielsweise durch einen Klebeprozess, einen Anspritzprozess, einen Schweißprozess, einen Lötprozess und/oder einen anderen Prozess hergestellt werden. Vorteilhaft soll unter einstückig aus einem Stück und/oder in einem Stück geformt verstanden werden. Vorzugsweise wird dieses eine Stück aus einem einzelnen Rohling, einer Masse und/oder einem Guss, wie beispielsweise in einem Extrusionsverfahren, insbesondere einem Ein- und/oder Mehrkomponenten-Extrusionsverfahren, und/oder einem Spritzgussverfahren, insbesondere einem Ein- und/oder Mehrkomponenten-Spritzgussverfahren, hergestellt. Insbesondere weist die Wärmeübertragungseinheit zumindest ein Wärmeübertragungselement auf, welches einstückig mit der Gehäuseeinheit ausgebildet ist. Vorteilhaft ist das Wärmeübertragungselement dabei als ein Gehäuseteil der Gehäuseeinheit ausgebildet.

Die Gargerätevorrichtung weist eine Gehäuseeinheit, insbesondere die bereits zuvor genannte Gehäuseeinheit, auf, welche zumindest dazu vorgesehen ist, den Abluftstrom zumindest teilweise zu führen, und mit welcher die Wärmeübertragungseinheit zumindest teilweise einstückig ausgebildet ist. Hierdurch kann vorteilhaft eine Kosteneffizienz, eine Bauteileeffizienz, eine Materialeffizienz und/oder eine Montageeffizienz verbessert werden. Zudem kann insbesondere eine einfache Bauweise erreicht werden. Darunter, dass ein Objekt mit einem weiteren Objekt "zumindest teilweise einstückig ausgebildet" ist, soll in diesem Zusammenhang verstanden werden, dass die Objekte zumindest ein gemeinsames Bauteil aufweisen und/oder zumindest ein Bauteil des Objekts und/oder das Objekt einstückig mit zumindest einem Bauteil des weiteren Objekts und/oder dem weiteren Objekt verbunden und/oder ausgebildet ist. Bevorzugt sind jedoch sämtliche Bauteile des Objekts einstückig mit zumindest einem Bauteil des weiteren Objekts ausgebildet.

Insbesondere um eine an die Wärmeübertragungseinheit übertragene Heizleistung zu erhöhen, wird vorgeschlagen, dass die Wärmeübertragungseinheit zumindest ein flächiges Wärmeübertragungselement aufweist, dessen Haupterstreckungsebene zumindest im Wesentlichen parallel zu einer Haupterstreckungsebene der Induktionsheizeinheit angeordnet ist. Unter einer "Haupterstreckungsebene" eines Objekts soll insbesondere eine Ebene verstanden werden, welche parallel zu einer größten Seitenfläche eines kleinsten, insbesondere gedachten, Quaders ist, welcher das Objekt gerade noch vollständig umschließt, und vorzugsweise durch einen Mittelpunkt, insbesondere einen geometrischen Mittelpunkt, des Quaders verläuft. Vorzugsweise überschneiden sich das Wärmeübertragungselement und die Induktionsheizeinheit zumindest teilweise, vorteilhaft zu wenigstens einem Großteil und besonders bevorzugt vollständig, insbesondere in einer Richtung senkrecht zu der Haupterstreckungsebene der Induktionsheizeinheit betrachtet. Ferner kontaktieren vorteilhaft die Induktionsheizeinheit und das Wärmeübertragungselement einander an einer Kontaktfläche in einer Ebene, welche insbesondere zumindest im Wesentlichen parallel zu der Haupterstreckungsebene des Wärmeübertragungselements angeordnet ist. Des Weiteren soll unter dem Ausdruck "zumindest im Wesentlichen parallel" insbesondere eine Ausrichtung einer Ebene oder einer Richtung relativ zu einer Bezugsebene oder einer Bezugsrichtung verstanden werden, wobei die Ebene oder Richtung mit der Bezugsebene oder Bezugsrichtung einen Winkel von insbesondere kleiner als 8°, vorteilhaft von kleiner als 4° und besonders vorteilhaft von kleiner als 2° einschließt.

In einer weiteren Ausgestaltung der Erfindung wird vorgeschlagen, dass die Wärmeübertragungseinheit zumindest zwei Wärmeübertragungselemente aufweist, insbesondere ein erstes Wärmeübertragungselement und ein zweites Wärmeübertragungselement, welche dazu vorgesehen sind, zur Erhitzung der Katalysatoreinheit zusammenzuwirken. Dadurch kann insbesondere eine besonders flexible Anordnung und/oder eine besonders flexible Erhitzung der Katalysatoreinheit erreicht werden.

Ferner wird vorgeschlagen, dass die Wärmeübertragungselemente, insbesondere das erste Wärmeübertragungselement und das zweite Wärmeübertragungselement, einstückig miteinander verbunden sind und somit insbesondere ein gemeinsames Bauteil ausbilden. Hierdurch kann insbesondere eine besonders flexible Wärmeübertragungseinheit bereitgestellt werden. Zudem kann insbesondere eine Herstellung vereinfacht werden. Vorzugsweise ist die, insbesondere gesamte, Wärmeübertragungseinheit einstückig ausgebildet.

Insbesondere um eine schnelle, flexible und leistungsstarke Erhitzung zu ermöglichen, wird zudem vorgeschlagen, dass insbesondere das erste Wärmeübertragungselement zu einer indirekten Erhitzung und das zweite Wärmeübertragungselement zu einer direkten Erhitzung der Katalysatoreinheit vorgesehen sind, wobei das erste Wärmeübertragungselement dabei mittelbar, insbesondere mittels des zweiten Wärmeübertragungselements, mit der Katalysatoreinheit verbunden ist. Zudem ist das zweite Wärmeübertragungselement unmittelbar mit der Katalysatoreinheit verbunden. Vorteilhaft ist/sind das erste Wärmeübertragungselement und besonders vorteilhaft zusätzlich das zweite Wärmeübertragungselement mittels der Induktionsheizeinheit aufheizbar ausgebildet.

Z Erfindungsgemäß ist die Induktionsheizeinheit dabei dazu vorgesehen, in dem Betriebszustand zumindest das erste Wärmeübertragungselement und vorteilhaft zusätzlich das zweite Wärmeübertragungselement zu erhitzen.

Die Gargerätevorrichtung weist eine Gehäuseeinheit, insbesondere die bereits zuvor genannte Gehäuseeinheit, auf, welche zumindest eine, insbesondere als Eingangsöffnung und/oder als Ausgangsöffnung ausgebildete, Durchgangsöffnung aufweist und dazu vorgesehen ist, den Abluftstrom zumindest teilweise zu führen, wobei die Katalysatoreinheit zumindest ein Katalysatorelement aufweist, welches in einer Richtung des Abluftstroms betrachtet in einem Bereich der Durchgangsöffnung angeordnet ist. Hierdurch kann insbesondere eine einfache Bauweise, Montage und/oder Wartung erreicht werden. Vorteilhaft kontaktiert das Katalysatorelement dabei die Gehäuseeinheit und ist insbesondere thermisch, vorteilhaft konduktiv, mit der Gehäuseeinheit gekoppelt. Vorteilhaft definiert die Durchgangsöffnung einen, bevorzugt an den Garraum angrenzenden, Gehäuseeingangsbereich, durch welchen der Abluftstrom in die Gehäuseeinheit eintritt und/oder einen Gehäuseausgangsbereich, durch welchen der Abluftstrom aus der Gehäuseeinheit austritt. Unter "einem Bereich eines Objekts" soll insbesondere ein Volumen eines kleinsten gedachten Quaders verstanden werden, welcher das Objekt gerade noch vollständig umschließt.

Die Gehäuseeinheit weist zumindest eine, insbesondere als Eingangsöffnung und/oder Ausgangsöffnung ausgebildete, weitere Durchgangsöffnung auf und die Katalysatoreinheit weist zumindest ein weiteres Katalysatorelement auf, welches in Richtung des Abluftstroms betrachtet in einem Bereich der weiteren Durchgangsöffnung angeordnet ist. Hierdurch kann insbesondere eine einfache Bauweise, Montage und/oder Wartung erreicht werden. Ferner kann hierdurch vorteilhaft eine Flexibilität, insbesondere eine flexible Anordnung der Katalysatoreinheit, ermöglicht werden. Vorteilhaft kontaktiert das weitere Katalysatorelement dabei die Gehäuseeinheit und ist insbesondere thermisch, vorteilhaft konduktiv, mit der Gehäuseeinheit gekoppelt.

Zudem kann die Gehäuseeinheit vorteilhaft zumindest teilweise einstückig mit der Katalysatoreinheit ausgebildet sein. Insbesondere könnte dabei zumindest eine dem Abluftstrom zugewandte Innenwandseite der Gehäuseeinheit zumindest teilweise mit einer Katalysatorschicht beschichtet und/oder als Katalysatorelement ausgebildet sein. Dadurch kann vorteilhaft eine Katalyseeffizienz und/oder eine Bauteileeffizienz erhöht werden. Insbesondere kann die Induktionsheizeinheit speziell, insbesondere ausschließlich, zu einer Erhitzung der Wärmeübertragungseinheit vorgesehen sein. Vorzugsweise ist die Induktionsheizeinheit jedoch zumindest teilweise zu einer Erhitzung der Wärmeübertragungseinheit und zumindest teilweise zu einer Erhitzung des in dem Garraum befindlichen Garguts vorgesehen. Des Weiteren wird vorgeschlagen, dass die Induktionsheizeinheit als eine Grillinduktionsheizeinheit ausgebildet ist, welche zumindest dazu vorgesehen ist, in einem Grillbetriebszustand das in dem Garraum befindliche Gargut zu erhitzen. Dadurch kann insbesondere eine effiziente, schnelle und leistungsstarke Erhitzung erreicht werden. Ferner kann vorteilhaft auf eine separate Induktionsheizeinheit zu einer Beheizung der Katalysatoreinheit verzichtet werden.

Insbesondere um eine Katalyseeffizienz und/oder eine Katalyseeffektivität zu erhöhen, wird vorgeschlagen, dass die Gargerätevorrichtung eine Regulationseinheit aufweist, welche zu einer Regulierung einer Strömungsgeschwindigkeit des Abluftstroms, insbesondere in Abhängigkeit von zumindest einem der Heizbetriebszustände, vorgesehen ist. Vorzugsweise ist die Regulationseinheit dazu vorgesehen, in dem, insbesondere als Pyrolysebetriebszustand ausgebildeten, zweiten Heizbetriebszustand eine geringere Strömungsgeschwindigkeit als in dem, insbesondere als Back- und/oder Kochbetriebszustand ausgebildeten, ersten Heizbetriebszustand einzustellen. Des Weiteren ist die Regulationseinheit vorteilhaft in Richtung des Abluftstroms betrachtet der Gehäuseeinheit nachgeschaltet, wodurch insbesondere eine besonders vorteilhafte Regulierung erreicht werden kann.

Darüber hinaus geht die Erfindung aus von einem Verfahren zum Betrieb einer Induktionsbackofenvorrichtung, die eine Katalysatoreinheit umfasst, welche dazu vorgesehen ist, zumindest eine chemische Reaktion in einem Abluftstrom zu beeinflussen, wobei von einer Induktionsheizeinheit erzeugte Wärmeenergie mittels einer Wärmeübertragungseinheit an die Katalysatoreinheit übertragen wird. Durch diese Ausgestaltung kann eine Gargerätevorrichtung mit verbesserten Eigenschaften hinsichtlich einer Effizienz, insbesondere einer Katalyseeffizienz, einer Heizeffizienz, einer Leistungseffizienz, einer Energieeffizienz, einer Materialeffizienz, einer Bauteileeffizienz, einer Kosteneffizienz, einer Wartungseffizienz und/oder einer Montageeffizienz, und/oder hinsichtlich einer schnellen Erhitzung bereitgestellt werden. Zudem kann insbesondere eine vorteilhafte Flexibilität, insbesondere eine Montageflexibilität und/oder eine flexiblen Anordnung der Katalysatoreinheit, bereitgestellt werden. Ferner kann eine einfache und/oder kompakte Bauweise erreicht werden. Dadurch kann insbesondere ein Standzeit und/oder eine Dauerfestigkeit verbessert werden.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination.

Es zeigen:
- Fig. 1: einen Teil eines als Induktionsbackofen ausgebildeten Gargeräts mit einer Gargerätevorrichtung, in einer schematischen Darstellung,
- Fig. 2: zumindest einen Teil einer Induktionsheizeinheit, einer Katalysatoreinheit und einer Wärmeübertragungseinheit der Gargerätevorrichtung, in einer Schnittdarstellung,
- Fig. 3: eine perspektivische Schnittdarstellung der Wärmeübertragungseinheit und der Katalysatoreinheit,
- Fig. 4: eine perspektivische Außenansicht der Wärmeübertragungseinheit und eines Teils der Katalysatoreinheit,
- Fig. 5: eine perspektivische Schnittdarstellung eines Teils der Wärmeübertragungseinheit und eines Teils der Induktionsheizeinheit,
- Fig. 6: eine Reguliereinheit der Gargerätevorrichtung in einer perspektivischen Schnittdarstellung,
- Fig. 7: eine perspektivische Schnittdarstellung eines Teils der Reguliereinheit mit einer Durchlassöffnung und
- Fig. 8: eine perspektivische Ansicht eines Teils der Reguliereinheit mit einem Verschlusselement.

Figur 1 zeigt zumindest einen Teil eines als Backofen ausgebildeten Gargeräts 10 in einer schematischen Darstellung. Das Gargerät 10 ist als Induktionsgargerät, im vorliegenden Fall als Induktionsbackofen, ausgebildet. Alternativ und nicht erfindungsgemäß könnte ein Gargerät als ein Kochfeld insbesondere ein Induktionskochfeld, als ein Grillgerät, insbesondere ein Induktionsgrillgerät, und/oder als eine Mikrowelle, insbesondere eine Induktionsmikrowelle, ausgebildet sein. Grundsätzlich könnte ein Gargerät auch als ein weiteres, insbesondere elektrisches, alternativ und/oder zusätzlich gasbetriebenes und/oder ölbetriebenes, Gargerät ausgebildet sein.

Das Gargerät 10 umfasst eine Gargerätevorrichtung, welche als Induktionsbackofenvorrichtung ausgebildet ist. Die Gargerätevorrichtung weist ein Gargerätegehäuse 12 auf. Das Gargerätegehäuse 12 ist im vorliegenden Fall als Backofenmuffel ausgebildet. Das Gargerätegehäuse 12 begrenzt einen Garraum 16 zu wenigstens einem Großteil. Ferner weist das Gargerätegehäuse 12 eine, im vorliegenden Fall insbesondere als eine Muffelwandung ausgebildete, Gargerätewandung 14 auf. Die Gargerätewandung 14 ist bezüglich einer Schwerkraftrichtung 70 oberhalb des Garraums 16 angeordnet. Zudem umfasst das Gargerät 10 ein Außengehäuse (nicht dargestellt) und ein Geräteverschlusselement (nicht dargestellt). Im vorliegenden Fall ist das Geräteverschlusselement als Geräteklappe ausgebildet. Das Geräteverschlusselement ist dazu vorgesehen, den Garraum 16 zu verschließen.

Ferner weist das Gargerät 10 und/oder die Gargerätevorrichtung zwei Heizbetriebszustände auf. Ein erster Heizbetriebszustand der Heizbetriebszustände ist als ein Backbetriebszustand ausgebildet. Das Gargerät 10 ist in dem ersten Heizbetriebszustand dazu vorgesehen, ein in dem Garraum 16 befindliches Gargut (nicht dargestellt) zu erhitzen. Des Weiteren ist ein zweiter Heizbetriebszustand der Heizbetriebszustände als ein Pyrolysebetriebszustand ausgebildet. Das Gargerät 10 ist in dem zweiten Heizbetriebszustand dazu vorgesehen, Gargutreste (nicht dargestellt) zu verkohlen, vorteilhaft um eine Reinigung des Gargerätegehäuses 12 zu erleichtern. Alternativ könnte ein Gargerätegehäuse mehrere Garräume begrenzen. Ferner könnte ein Geräteverschlusselement auch als Gerätetüre ausgebildet sein. Es ist auch denkbar, dass eine Gargerätewandung bezüglich der Schwerkraftrichtung unterhalb oder seitlich eines Garraums angeordnet ist. Zudem könnte eine Gargerätevorrichtung zumindest einen Kochbetriebszustand, zumindest einen weiteren Backbetriebszustand und/oder zumindest einen weiteren Pyrolysebetriebszustand aufweisen.

Die Gargerätevorrichtung umfasst wenigstens eine Induktionsheizeinheit 20 (vgl. auch Figur 5). Die Induktionsheizeinheit 20 ist an der Gargerätewandung 14 angeordnet. Im vorliegenden Fall ist die Induktionsheizeinheit 20 als eine Grillinduktionsheizeinheit ausgebildet. Die Induktionsheizeinheit 20 weist im vorliegenden Fall eine Wärmeleistung von zumindest 1200 W, insbesondere von wenigstens 1800 W und von höchstens 5400 W, insbesondere von höchstens 3600 W auf. Die Induktionsheizeinheit 20 ist dazu vorgesehen, Wirbelströme zu induzieren und somit eine induktive Erhitzung zu bewirken. Im vorliegenden Fall ist die Induktionsheizeinheit 20 in dem ersten Heizbetriebszustand zumindest teilweise dazu vorgesehen, ein in dem Garraum 16 befindliches Gargut zu erhitzen. Ferner ist die Induktionsheizeinheit 20 in dem zweiten Heizbetriebszustand zumindest teilweise dazu vorgesehen, das Gargerätegehäuse 12 auf wenigstens 400°, insbesondere auf wenigstens 450° und vorteilhaft auf wenigstens 500° zu erhitzen.

Dazu umfasst die Induktionsheizeinheit 20 einen Induktor 22. Im vorliegenden Fall ist der Induktor 22 als ein Grillinduktor ausgebildet. Zudem ist der Induktor 22 flächig ausgebildet. Ferner weist die Induktionsheizeinheit 20 zwei Isolationselemente 24, 26 auf. Die Isolationselemente 24, 26 sind dazu vorgesehen, den Induktor 22 elektrisch zu isolieren. Alternativ könnte eine Gargerätevorrichtung wenigstens eine von einer Induktionsheizeinheit verschieden ausgebildete Heizeinheit, beispielsweise eine Widerstandsheizeinheit, aufweisen. Des Weiteren könnte ein Gargerätevorrichtung mehrere, vorteilhaft an verschiedenen Gargerätewandungen angeordnete, Induktionsheizeinheiten aufweisen. Darüber hinaus könnte eine Induktionsheizeinheit mehrere, insbesondere gestapelt und/oder nebeneinander angeordnete Induktoren aufweisen. Des Weiteren könnte die Induktionsheizeinheit lediglich ein Isolationselement oder mehr als zwei Isolationselemente aufweisen. Ferner könnten alternativ oder zusätzlich weitere Heizeinheiten, insbesondere Induktionsheizeinheiten, dazu vorgesehen sein, in den Heizbetriebszuständen ein Gargut und/oder ein Gargerätegehäuse zumindest teilweise zu erhitzen.

Darüber hinaus umfasst die Gargerätevorrichtung eine Gehäuseeinheit 50. Die Gehäuseeinheit 50 ist an der Gargerätewandung 14 angeordnet. Zudem ist ein Großteil der Gehäuseeinheit 50 bezüglich der Schwerkraftrichtung 70 oberhalb der Gargerätewandung 14 angeordnet. Die Gehäuseeinheit 50 ist dazu vorgesehen, einen Abluftstrom 18 zumindest teilweise zu führen.

Im Folgenden wird nun unter Verweis auf die Figuren 2 bis 4 die Gehäuseeinheit 50 näher beschrieben. Die Gehäuseeinheit 50 ist zumindest im Wesentlichen röhrenförmig ausgebildet. Die Gehäuseeinheit 50 ist zumindest im Wesentlichen S-förmig ausgebildet. Die Gehäuseeinheit 50 steht in Fluidverbindung mit einem, insbesondere an den Garraum 16 anschließenden, Gehäuseinnenbereich. Die Gehäuseeinheit 50 ist im vorliegenden Fall dazu vorgesehen, den Abluftstrom 18 auf einer Länge von wenigstens 80 mm und höchstens 150 mm, insbesondere von wenigstens 110 mm und höchstens 120 mm, zu führen.

Der Abluftstrom 18 verbindet den Garraum 16 fluidtechnisch mit einem Außenbereich (nicht dargestellt) des Gargeräts 10. Der Abluftstrom 18 ist dazu vorgesehen, Abluft von dem Garraum 16 zu dem Außenbereich zu transportieren. Die Abluft ist als ein Gemisch aus Luft, einem Dampf und/oder wenigstens einem Rauchgas ausgebildet. Zudem ist der Abluftstrom 18 dazu vorgesehen, einen Druckausgleich zwischen dem Garraum 16 und dem Außenbereich in den Heizbetriebszuständen zu ermöglichen. Alternativ könnte eine Gargerätevorrichtung zu einer Führung eines Abluftstroms mehrere Gehäuseeinheiten aufweisen. Zudem könnte eine Gehäuseeinheit bezüglich der Schwerkraftrichtung unterhalb einer Gargerätewandung angeordnet sein. Ferner ist denkbar, dass die Gehäuseeinheit I-förmig, L-förmig, halbkreisförmig und/oder andersartig ausgebildet ist.

Im vorliegenden Fall ist die Gehäuseeinheit 50 mehrteilig ausgebildet, wodurch insbesondere eine einfache Montage der Gehäuseeinheit 50 ermöglicht ist. Die Gehäuseeinheit 50 weist im vorliegenden Fall beispielhaft zwei Gehäuseelemente 51, 53 auf, welche in einem vollständig montierten Zustand stoffschlüssig miteinander verbunden sind. Alternativ ist denkbar, eine Gehäuseeinheit einstückig auszubilden.

Die Gehäuseeinheit 50 weist zudem eine Durchgangsöffnung 52 auf. Die Durchgangsöffnung 52 ist als eine Eingangsöffnung ausgebildet. Des Weiteren weist die Durchgangsöffnung 52 beispielhaft einen rechteckigen Querschnitt auf. Ferner definiert die Durchgangsöffnung 52 einen Eingangsöffnungsbereich, welcher an den Garraum 16 angrenzt. Der Abluftstrom 18 tritt durch die Durchgangsöffnung 52 in die Gehäuseeinheit 50 ein.

Darüber hinaus weist die Gehäuseeinheit 50 eine weitere Durchgangsöffnung 54 auf. Die weitere Durchgangsöffnung 54 ist als eine Ausgangsöffnung ausgebildet. Zudem weist die weitere Durchgangsöffnung 54 beispielhaft einen runden Querschnitt auf. Die weitere Durchgangsöffnung 54 definiert einen Gehäuseausgangsbereich. Der Abluftstrom 18 tritt durch die weitere Durchgangsöffnung 54 aus der Gehäuseeinheit 50 aus.

Des Weiteren umschließt die Gehäuseeinheit 50 einen Gehäusezwischenbereich 56. Der Gehäusezwischenbereich 56 verbindet die Durchgangsöffnung 52 fluidtechnisch mit der weiteren Durchgangsöffnung 54. Im vorliegenden Fall weist der Gehäusezwischenbereich 56 einen länglichen Querschnitt auf. Dadurch ist ein den Gehäusezwischenbereich 56 begrenzender Abschnitt der Gehäuseeinheit 50 flächig ausgebildet, wodurch vorteilhaft eine flache Bauweise erreicht werden kann. Alternativ könnte eine Gehäuseeinheit ein Gehäuseelement oder mehr als zwei Gehäuseelemente umfassen. Ferner könnten Gehäuseelemente demontierbar miteinander verbunden sein. Zudem könnte die Gehäuseeinheit zumindest eine weitere, als Eingangsöffnung und/oder Ausgangsöffnung ausgebildete Durchgangsöffnung aufweisen. Zudem könnte ein Querschnitt einer Eingangsöffnung, einer Ausgangsöffnung und/oder eines Gehäusezwischenbereichs rund, oval, quadratisch, rechteckig, dreieckig, sechseckig, halbkreisförmig und/oder andersartig ausgebildet sein.

Die Gargerätevorrichtung umfasst ferner eine Katalysatoreinheit 30. Die Katalysatoreinheit 30 ist im vorliegenden Fall separat von der Gehäuseeinheit 50 ausgebildet. Die Katalysatoreinheit 30 ist innerhalb der Gehäuseeinheit 50 angeordnet. Darüber hinaus ist die Katalysatoreinheit 30 teilweise formschlüssig mit der Gehäuseeinheit 50 verbunden. Die Katalysatoreinheit 30 ist dazu vorgesehen, eine chemische Reaktion in dem Abluftstrom 18 zu beeinflussen. Im vorliegenden Fall ist die Katalysatoreinheit 30 dazu vorgesehen, die chemische Reaktion zu erleichtern und/oder zu beschleunigen. Des Weiteren ist die Katalysatoreinheit 30 dazu vorgesehen, mittels der chemischen Reaktion eine teilweise Geruchsneutralisation der Abluft in den Heizbetriebszuständen zu realisieren. Die chemische Reaktion bewirkt dabei einen Abbau und/oder eine Zerstörung von in den Heizbetriebszuständen emittierten Rauch- und/oder Geruchspartikeln sowie Rauch- und/oder Geruchsmolekülen. Eine maximale Katalysewirkung der Katalysatoreinheit 30 wird dabei im vorliegenden Fall bei einer Temperatur von mehr als 300° und vorzugsweise von mehr als 350° erreicht. Alternativ könnte eine Katalysatoreinheit teilweise oder vollständig einstückig mit einer Gehäuseeinheit ausgebildet sein. Vorteilhaft könnte dabei zumindest eine, insbesondere einen Zwischenbereich der Gehäuseeinheit begrenzende sowie einem Abluftstrom zugewandte, Innenwandseite der Gehäuseeinheit zumindest teilweise mit einer Katalysatorschicht beschichtet und/oder als Katalysatorelement ausgebildet sein. Ferner könnte eine Katalysatoreinheit zumindest teilweise außerhalb der Gehäuseeinheit angeordnet sein. Zudem könnte die Katalysatoreinheit kraftschlüssig an einer Gehäuseeinheit fixiert und/oder gelagert sein.

Die Katalysatoreinheit 30 weist ein Katalysatorelement 32 auf. Das Katalysatorelement 32 ist in Richtung des Abluftstroms 18 betrachtet in einem Bereich der Durchgangsöffnung 52 angeordnet. Zudem kontaktiert das Katalysatorelement 32 die Gehäuseeinheit 50. Das Katalysatorelement 32 ist dabei zumindest formschlüssig mit der Gehäuseeinheit 50 verbunden. Ferner umfasst das Katalysatorelement 32 eine Katalysatorschicht (nicht dargestellt). Die Katalysatorschicht ist aus einem katalytisch aktiven Material ausgebildet. Zudem umfasst das Katalysatorelement 32 einen Katalysatorträger (nicht dargestellt). Der Katalysatorträger ist aus einem katalytisch inaktiven Material ausgebildet. Des Weiteren weist der Katalysatorträger in Richtung des Abluftstroms 18 betrachtet eine gitterförmige Struktur auf. Dabei durchdringt eine Vielzahl an Öffnungen den Katalysatorträger parallel zu der Richtung des Abluftstroms 18. Die Katalysatorschicht ist dabei auf dem Katalysatorträger aufgebracht.

Darüber hinaus weist die Gehäuseeinheit 50 ein Fixierelement 58 auf, welches das Katalysatorelement 32 fixiert. Das Fixierelement 58 fixiert das Katalysatorelement 32 gegen die Schwerkraftrichtung 70. Alternativ könnte ein Katalysatorelement vollständig innerhalb oder außerhalb eines Bereichs einer Durchgangsöffnung angeordnet sein. Zudem könnte das Katalysatorelement kontaktlos zu einer Gehäuseeinheit ausgebildet sein. Ferner könnte ein Katalysatorelement kraftschlüssig und/oder andersartig an der Gehäuseeinheit fixiert oder gelagert sein. Darüber hinaus könnte ein Fixierelement das Katalysatorelement in einer Richtung senkrecht zu der Schwerkraftrichtung fixieren. Zudem könnte ein Katalysatorträger eine netzförmige, eine schwammförmige und/oder eine wabenförmige Struktur aufweisen. Grundsätzlich ist auch denkbar, dass der Katalysatorträger frei von Öffnungen ausgebildet ist.

Im vorliegenden Fall umfasst die Katalysatoreinheit 30 ferner ein weiteres Katalysatorelement 34. Das weitere Katalysatorelement 34 ist in Richtung des Abluftstroms 18 betrachtet in einem Bereich der weiteren Durchgangsöffnung 54 angeordnet. Zudem kontaktiert das weitere Katalysatorelement 34 die Gehäuseeinheit 50. Das weitere Katalysatorelement 34 ist dabei form- und kraftschlüssig mit der Gehäuseeinheit 50 verbunden. Ferner umfasst das weitere Katalysatorelement 34 eine weitere Katalysatorschicht (nicht dargestellt). Die weitere Katalysatorschicht ist aus einem katalytisch aktiven Material, im vorliegenden Fall insbesondere demselben katalytisch aktiven Material wie die Katalysatorschicht, ausgebildet. Zudem umfasst das weitere Katalysatorelement 34 einen weiteren Katalysatorträger. Der weitere Katalysatorträger ist aus einem katalytisch inaktiven Material, im vorliegenden Fall insbesondere demselben katalytisch inaktiven Material wie der Katalysatorträger, ausgebildet. Des Weiteren weist der weitere Katalysatorträger in Richtung des Abluftstroms 18 betrachtet eine gitterförmige Struktur auf. Dabei durchdringt eine Vielzahl an weiteren Öffnungen den weiteren Katalysatorträger parallel zu der Richtung des Abluftstroms 18. Die weitere Katalysatorschicht ist auf dem weiteren Katalysatorträger aufgebracht.

Das Katalysatorelement 32 und das weitere Katalysatorelement 34 wirken zu einer Katalyse des Abluftstroms 18 zusammen. Alternativ könnte eine Katalysatoreinheit lediglich ein Katalysatorelement oder wenigstens drei Katalysatorelemente aufweisen. Vorteilhaft könnte zumindest ein Katalysatorelement, vorteilhaft ein Katalysatorträgerelement, zumindest als ein Teil einer Gehäuseeinheit, insbesondere einer, vorteilhaft einen Zwischenbereich begrenzenden, Gehäusewand, ausgebildet sein. Ferner könnte eine Gehäuseeinheit ein weiteres Fixierelement aufweisen, welches ein weiteres Katalysatorelement, vorteilhaft gegen die Schwerkraftrichtung, fixiert.

Darüber hinaus weist die Gargerätevorrichtung eine Wärmeübertragungseinheit 40 auf. Im vorliegenden Fall ist die Wärmeübertragungseinheit 40 einstückig ausgebildet. Die Wärmeübertragungseinheit 40 ist in einem Nahbereich der Induktionsheizeinheit 20 angeordnet. Im vorliegenden Fall kontaktiert die Wärmeübertragungseinheit 40 die Induktionsheizeinheit 20. Zudem ist die Wärmeübertragungseinheit 40 einstückig mit der Gehäuseeinheit 50 ausgebildet. Ferner ist die Wärmeübertragungseinheit 40 separat von der Katalysatoreinheit 30 ausgebildet. Die Wärmeübertragungseinheit 40 ist mit der Katalysatoreinheit 30, insbesondere dem Katalysatorelement 32 und dem weiteren Katalysatorelement 34, thermisch gekoppelt. Die Wärmeübertragungseinheit 40 besteht dabei zu wenigstens einem Großteil aus einem wärmeleitfähigen Material. Im vorliegenden Fall besteht die Wärmeübertragungseinheit 40 zu wenigstens einem Großteil aus einem ferromagnetischen Metall. Alternativ oder zusätzlich könnte eine Wärmeübertragungseinheit mehrere, demontierbar verbundene Teilstücke aufweisen. Darüber hinaus könnte eine Wärmeübertragungseinheit separat von einer Gehäuseeinheit ausgebildet sein. Des Weiteren könnte die Wärmeübertragungseinheit einstückig mit einer Katalysatoreinheit und/oder einem Katalysatorelement ausgebildet sein. Zudem könnte die Wärmeübertragungseinheit aus einer wärmeleitfähigen und/oder ferromagnetischen Metalllegierung oder dergleichen bestehen.

Die Induktionsheizeinheit 20 ist dazu vorgesehen, in den Heizbetriebszuständen die Wärmeübertragungseinheit 40, insbesondere induktiv, zu erhitzen. Im vorliegenden Fall ist die Wärmeübertragungseinheit 40 in den Heizbetriebszuständen dazu vorgesehen, eine, durch die Induktionsheizeinheit 20 bewirkte, Wärmeenergie an die Katalysatoreinheit 30 zu übertragen. Dabei ist die Wärmeübertragungseinheit 40 zumindest zu einer Wärmeübertragung mittels einer Wärmeleitung vorgesehen. Demnach ist die Induktionsheizeinheit 20 dazu vorgesehen, mittels der Wärmeübertragungseinheit 40 die Katalysatoreinheit 30 zu erhitzen und zwar insbesondere derart, dass die Katalysatoreinheit 30 innerhalb von höchstens 3 min, insbesondere innerhalb von höchstens 2 min und vorteilhaft innerhalb von höchstens 1 min eine Temperatur von 350° erreicht. Nicht erfindungsgemäß könnte alternativ oder zusätzlich eine Wärmeübertragungseinheit zu einer Wärmeübertragung mittels einer Konvektion und/oder Wärmestrahlung vorgesehen sein. Ferner könnten weitere Heizeinheiten, insbesondere Induktionsheizeinheiten, dazu vorgesehen sein, in den Heizbetriebszuständen eine Wärmeübertragungseinheit zumindest teilweise zu erhitzen. Des Weiteren könnte eine Induktionsheizeinheit und/oder eine weitere Heizeinheit, speziell, insbesondere ausschließlich, zu einer Erhitzung der Wärmeübertragungseinheit vorgesehen sein. Grundsätzlich ist auch denkbar, dass eine Induktionsheizeinheit und/oder eine weitere Heizeinheit dazu vorgesehen ist, eine Katalysatoreinheit unmittelbar zu erhitzen.

Zu einer Erhitzung der Katalysatoreinheit 30 durch die Induktionsheizeinheit 20 umfasst die Wärmeübertragungseinheit 40 im vorliegenden Fall beispielhaft zwei Wärmeübertragungselemente 42, 44. Die Wärmeübertragungselemente 42, 44 sind einstückig miteinander verbunden. Die Wärmeübertragungselemente 42, 44 sind dazu vorgesehen, zur Erhitzung der Katalysatoreinheit 30 zusammenzuwirken. Alternativ könnte eine Wärmeübertragungseinheit lediglich ein Wärmeübertragungselement oder mehr als zwei Wärmeübertragungselemente aufweisen. Zudem könnten die Wärmeübertragungselemente separat voneinander ausgebildet sein. Darüber hinaus könnte ein jedes der Wärmeübertragungselemente separat eine Erhitzung einer Katalysatoreinheit bewirken.

Ein erstes Wärmeübertragungselement 42 der Wärmeübertragungselemente 42, 44 ist als flächiges Wärmeübertragungselement 42 ausgebildet. Eine Haupterstreckungsebene des ersten Wärmeübertragungselements 42 ist zumindest im Wesentlichen parallel zu einer Haupterstreckungsebene der Induktionsheizeinheit 20 angeordnet. Das erste Wärmeübertragungselement 42 ist im Bereich der Induktionsheizeinheit 20 angeordnet. Im vorliegenden Fall kontaktiert das erste Wärmeübertragungselement 42 eines der Isolationselemente 24, 26 der Induktionsheizeinheit 20. Dabei überschneiden sich das erste Wärmeübertragungselement 42 und die Induktionsheizeinheit 20 in einer Richtung senkrecht zu der Haupterstreckungsebene der Induktionsheizeinheit 20 betrachtet. Zudem ist das erste Wärmeübertragungselement 42 als ein Halteelement der Wärmeübertragungseinheit 40 ausgebildet. Die Induktionsheizeinheit 20 ist dazu vorgesehen, das erste Wärmeübertragungselement 42 in den Heizbetriebszuständen induktiv zu erhitzen. Dazu besteht das erste Wärmeübertragungselement 42 aus einem wärmeleitfähigen und ferromagnetischen Metall. Das erste Wärmeübertragungselement 42 ist dazu vorgesehen, mittels Wirbelströmen eine elektromagnetische Energie der Induktionsheizeinheit 20 in eine Wärmeenergie umzuwandeln. Das erste Wärmeübertragungselement 42 ist zu einer indirekten Erhitzung der Katalysatoreinheit 30 vorgesehen. Alternativ könnte ein erstes Wärmeübertragungselement beabstandet von einer Induktionsheizeinheit angeordnet sein. Grundsätzlich könnte ein erstes Wärmeübertragungselement auch zu einer direkten Erhitzung einer Katalysatoreinheit vorgesehen sein.

Ein zweites Wärmeübertragungselement 44 der Wärmeübertragungselemente 42, 44 ist als Teil der Gehäuseeinheit 50, insbesondere als Gehäuseseitenwand des Gehäusezwischenbereichs 56, ausgebildet. Das zweite Wärmeübertragungselement 44 ist zu einer direkten Erhitzung der Katalysatoreinheit 30 vorgesehen. Dazu kontaktiert das zweite Wärmeübertragungselement 44 die Katalysatoreinheit 30 unmittelbar. Zudem ist das zweite Wärmeübertragungselement 44 dazu vorgesehen, eine Wärmeübertragung von dem ersten Wärmeübertragungselement 42 zu der Katalysatoreinheit 30 bereitzustellen. Dazu kontaktiert das zweite Wärmeübertragungselement 44 das erste Wärmeübertragungselement 42 unmittelbar. Darüber hinaus ist im vorliegenden Fall die Induktionsheizeinheit 20 dazu vorgesehen, in den Heizbetriebszuständen das zweite Wärmeübertragungselement 44 zu erhitzen. Dazu besteht das zweite Wärmeübertragungselement 44 aus einem wärmeleitfähigen und ferromagnetischen Metall. Alternativ oder zusätzlich könnte eine Wärmeübertragungseinheit zumindest ein Wärmeübertragungselement aufweisen, welches als ein Katalysatorträger ausgebildet ist und/oder mittels einer Induktionsheizeinheit in wenigstens einem Heizbetriebszustand erhitzt wird. Grundsätzlich könnte ein zweites Wärmeübertragungselement auch zu einer indirekten Erhitzung einer Katalysatoreinheit vorgesehen sein. Dazu könnte das zweite Wärmeübertragungselement mittelbar mit der Katalysatoreinheit verbunden sein. Ferner ist denkbar, ein zweites Wärmeübertragungselement aus einem Material auszubilden, welches nicht induktiv erhitzbar ist. Darüber hinaus könnte ein zweites Wärmeübertragungselement ausschließlich zu einer Wärmeübertragung vorgesehen sein.

Die Gargerätevorrichtung umfasst des Weiteren eine Regulationseinheit 60 (vgl. Figuren 6 bis 8). Die Regulationseinheit 60 ist in Richtung des Abluftstroms 18 betrachtet der Gehäuseeinheit 50 nachgeschaltet. Die Regulationseinheit 60 ist zu einer Regulierung einer Strömungsgeschwindigkeit des Abluftstroms 18 vorgesehen. Ferner ist die Regulationseinheit 60 dazu vorgesehen, in dem, insbesondere als Pyrolysebetriebszustand ausgebildeten, zweiten Heizbetriebszustand eine geringere Strömungsgeschwindigkeit als in dem, insbesondere als Backbetriebszustand ausgebildeten, ersten Heizbetriebszustand einzustellen. Alternativ könnte eine Regulationseinheit einer Gehäuseeinheit vorgeschaltet sein. Zudem könnte eine Regulationseinheit eine Strömungsgeschwindigkeit unabhängig von Heizbetriebszuständen einstellen.

Die Regulationseinheit 60 umfasst ein Verschlusselement 64. Das Verschlusselement 64 ist in Figur 7 in einem geöffneten Zustand dargestellt. In dem geöffneten Zustand erlaubt das Verschlusselement 64 ein Entweichen des Abluftstroms 18. Das Verschlusselement 64 ist im vorliegenden Fall als eine Klappe ausgebildet. Das Verschlusselement 64 ist ferner an einem Führungselement 66 beweglich gelagert.

Die Regulationseinheit 60 weist zudem eine Antriebseinheit 68 auf. Die Antriebseinheit 68 ist dazu vorgesehen, das Verschlusselement 64 auf einer durch das Führungselement 66 vorgegebenen Bewegungsstrecke zu bewegen. Darüber hinaus ist die Antriebseinheit 68 dazu vorgesehen, das Verschlusselement 64 von dem geöffneten Zustand in einen geschlossenen Zustand oder von dem geschlossenen Zustand in den geöffneten Zustand zu überführen. Die Antriebseinheit 68 ist in dem zweiten Heizbetriebszustand dazu vorgesehen, das Verschlusselement 64 in den geschlossenen Zustand zu überführen. Zudem ist die Antriebseinheit 68 in dem ersten Heizbetriebszustand dazu vorgesehen, das Verschlusselement 64 in den geöffneten Zustand zu überführen. Alternativ könnte eine Regulationseinheit mehrere Verschlusselemente aufweisen. Zudem könnte ein Verschlusselement schiebetürartig und/oder blendenartig ausgebildet sein.

Die Regulationseinheit 60 weist ferner eine Durchlassöffnung 62 auf (vgl. insbesondere Figur 7). Die Durchlassöffnung 62 ist in beiden Heizbetriebszuständen durchgehend geöffnet. Die Durchlassöffnung 62 ist dazu vorgesehen, einen Druckausgleich zwischen dem Garraum 16 und dem Außenbereich zu ermöglichen. Ferner erlaubt die Durchlassöffnung 62 in dem geschlossenen Zustand des Verschlusselements 64 ein Entweichen des gegenüber dem geöffneten Zustand verlangsamten Abluftstroms 18.

Der Abluftstrom 18 weist in dem geöffneten Zustand eine Strömungsgeschwindigkeit von wenigstens 0,7 m/s, insbesondere wenigstens 1,0 m/s und höchstens 1,6 m/s, insbesondere höchstens 1,2 m/s auf. Der Abluftstrom 18 weist in dem geschlossenen Zustand des Verschlusselements 64 eine Strömungsgeschwindigkeit von wenigstens 0,2 m/s, insbesondere von wenigstens 0,25 m/s und höchstens 0,4 m/s, insbesondere von höchstens 0,35 m/s auf. Im vorliegenden Fall weist die im Abluftstrom 18 mitgeführte Abluft durch eine verlangsamte Strömungsgeschwindigkeit in dem geschlossenen Zustand des Verschlusselements 64 eine erhöhte Kontaktzeit mit der Katalysatoreinheit 30 auf. Dadurch wird die Katalysewirkung der Katalysatoreinheit 30 verstärkt und zugleich ein Fluidaustausch zwischen dem Garraum 16 und dem Außenbereich ermöglicht. Alternativ könnte eine Regulationseinheit mehrere Durchlassöffnungen aufweisen. Zudem könnte eine Durchlassöffnung verschließbar ausgebildet sein.

### Bezugszeichen

- 10: Gargerät
- 12: Gargerätegehäuse
- 14: Gargerätewandung
- 16: Garraum
- 18: Abluftstrom
- 20: Induktionsheizeinheit
- 22: Induktor
- 24: Isolationselement
- 26: Isolationselement
- 30: Katalysatoreinheit
- 32: Katalysatorelement
- 34: Katalysatorelement
- 40: Wärmeübertragungseinheit
- 42: Wärmeübertragungselement
- 44: Wärmeübertragungselement
- 50: Gehäuseeinheit
- 51: Gehäuseelement
- 52: Durchgangsöffnung
- 53: Gehäuseelement
- 54: Durchgangsöffnung
- 56: Gehäusezwischenbereich
- 58: Fixierelement
- 60: Regulationseinheit
- 62: Durchlassöffnung
- 64: Verschlusselement
- 66: Führungselement
- 68: Antriebseinheit
- 70: Schwerkraftrichtung

## Patentansprüche

1. Induktionsbackofenvorrichtung mit einer Induktionsheizeinheit (20), welche dazu vorgesehen ist, wenigstens eine Induktionsbackofenwandung (14) und/oder ein in einem Garraum (16) befindliches Gargut zu erhitzen, mit einer Katalysatoreinheit (30), welche dazu vorgesehen ist, zumindest eine chemische Reaktion in einem Abluftstrom (18) zu beeinflussen, mit einer Wärmeübertragungseinheit (40), welche in zumindest einem Betriebszustand zumindest dazu vorgesehen ist, eine Wärmeenergie an die Katalysatoreinheit (30) zu übertragen, wobei die Induktionsheizeinheit (20) zumindest dazu vorgesehen ist, in dem Betriebszustand die Wärmeübertragungseinheit (40) zumindest teilweise zu erhitzen, **gekennzeichnet durch** eine Gehäuseeinheit (50), welche zumindest dazu vorgesehen ist, den Abluftstrom (18) zumindest teilweise zu führen, und mit welcher die Wärmeübertragungseinheit (40) zumindest teilweise einstückig ausgebildet ist, wobei die Wärmeübertragungseinheit (40) und die Gehäuseeinheit (50) zumindest ein gemeinsames Bauteil aufweisen und/oder zumindest ein Bauteil der Wärmeübertragungseinheit (40) und/oder die Wärmeübertragungseinheit (40) einstückig mit zumindest einem Bauteil der Gehäuseeinheit (50) und/oder der Gehäuseeinheit (50) verbunden und/oder ausgebildet ist, wobei die Gehäuseeinheit (50) zumindest eine Durchgangsöffnung (52) aufweist und dazu vorgesehen ist, den Abluftstrom (18) zumindest teilweise zu führen, wobei die Katalysatoreinheit (30) zumindest ein Katalysatorelement (32) aufweist, welches in einer Richtung des Abluftstroms (18) betrachtet in einem Bereich der Durchgangsöffnung (52) angeordnet ist, und wobei die Gehäuseeinheit (50) zumindest eine weitere Durchgangsöffnung (54) aufweist und die Katalysatoreinheit (30) zumindest ein weiteres Katalysatorele ment (34) aufweist, welches in Richtung des Abluftstroms (18) betrachtet in einem Bereich der weiteren Durchgangsöffnung (54) angeordnet ist.

2. Induktionsbackofenvorrichtung nach Anspruch 1, **dadurch gekennzeichnet, dass** die Wärmeübertragungseinheit (40) zumindest teilweise zu einer Wärmeübertragung mittels einer Wärmeleitung vorgesehen ist.

3. Induktionsbackofenvorrichtung nach Anspruch 1 oder 2, **dadurch gekennzeichnet, dass** die Wärmeübertragungseinheit (40) zumindest ein flächiges Wärmeübertragungselement (42) aufweist, dessen Haupterstreckungsebene zumindest im Wesentlichen parallel zu einer Haupterstreckungsebene der Induktionsheizeinheit (20) angeordnet ist.

4. Induktionsbackofenvorrichtung nach einem der vorhergehenden Ansprüche, **dadurch gekennzeichnet, dass** die Wärmeübertragungseinheit (40) zumindest zwei Wärmeübertragungselemente (42, 44) aufweist, welche dazu vorgesehen sind, zur Erhitzung der Katalysatoreinheit (30) zusammenzuwirken.

5. Induktionsbackofenvorrichtung nach Anspruch 4, **dadurch gekennzeichnet, dass** ein erstes Wärmeübertragungselement (42) der Wärmeübertragungselemente (42, 44) zu einer indirekten Erhitzung und ein zweites Wärmeübertragungselement (44) der Wärmeübertragungselemente (42, 44) zu einer direkten Erhitzung der Katalysatoreinheit (30) vorgesehen ist, wobei das erste Wärmeübertragungselement (42) dabei mittelbar mit der Katalysatoreinheit (30) und das zweite Wärmeübertragungselement (44) unmittelbar mit der Katalysatoreinheit (30) verbunden sind.

6. Induktionsbackofenvorrichtung nach einem der vorhergehenden Ansprüche, **dadurch gekennzeichnet, dass** die Induktionsheizeinheit (20) als eine Grillinduktionsheizeinheit ausgebildet ist, welche zumindest dazu vorgesehen ist, in einem Grillbetriebszustand das in dem Garraum (16) befindliche Gargut zu erhitzen.

7. Induktionsbackofenvorrichtung nach einem der vorhergehenden Ansprüche, **gekennzeichnet durch** eine Regulationseinheit (60), welche zu einer Regulierung einer Strömungsgeschwindigkeit des Abluftstroms (18) vorgesehen ist.

8. Induktionsbackofen (10) mit zumindest einer Induktionsbackofenvorrichtung nach einem der vorhergehenden Ansprüche.

9. Verfahren zum Betrieb einer Induktionsbackofenvorrichtung, insbesondere nach einem der Ansprüche 1 bis 7, wobei eine Induktionsofenwandung (14) und/oder ein in einem Garraum (16) befindliches Gargut von einer Induktionsheizeinheit (20) beheizt wird, wobei die Induktionsbackofenvorrichtung eine Katalysatoreinheit (30) umfasst, welche dazu vorgesehen ist, zumindest eine chemische Reaktion in einem Abluftstrom (18) zu beeinflussen, wobei von einer Induktionsheizeinheit (20) erzeugte Wärmeenergie mittels einer Wärmeübertragungseinheit (40) an die Katalysatoreinheit (30) übertragen wird, wobei mittels einer Gehäuseeinheit (50) der Abluftstrom (18) zumindest teilweise geführt wird und mittels welcher die Wärmeübertragungseinheit (40) zumindest teilweise einstückig ausgebildet ist, wobei die Wärmeübertragungseinheit (40) und die Gehäuseeinheit (50) zumindest ein gemeinsames Bauteil aufweisen und/oder zumindest ein Bauteil der Wärmeübertragungseinheit (40) und/oder die Wärmeübertragungseinheit (40) einstückig mit zumindest einem Bauteil der Gehäuseeinheit (50) und/oder der Gehäuseeinheit (50) verbunden und/oder ausgebildet ist, wobei der Abluftstrom (18) zumindest teilweise durch zumindest eine Durchgangsöffnung (52) der Gehäuseeinheit (50) geführt wird, wobei die Katalysatoreinheit (30) zumindest ein Katalysatorelement (32) aufweist, welches in einer Richtung des Abluftstroms (18) betrachtet in einem Bereich der Durchgangsöffnung (52) angeordnet wird, und wobei die Gehäuseeinheit (50) zumindest eine weitere Durchgangsöffnung (54) und die Katalysatoreinheit (30) zumindest ein weiteres Katalysatorelement (34) aufweist, welches in Richtung des Abluftstroms (18) betrachtet in einem Bereich der weiteren Durchgangsöffnung (54) angeordnet wird.

## Claims

1. Induction oven apparatus with an induction heating unit (20), which is provided to heat at least one induction oven wall (14) and/or a food to be cooked situated in a cooking compartment (16), with a catalyst unit (30), which is provided to influence at least one chemical reaction in an exhaust air flow (18), with a heat transfer unit (40), which in at least one operating state is at least provided to transfer a thermal energy to the catalyst unit (30), wherein the induction heating unit (20) is at least provided to at least partially heat the heat transfer unit (40) in the operating state, **characterised by** a housing unit (50), which is at least provided to at least partially guide the exhaust air flow (18), and with which the heat transfer unit (40) is embodied at least partially in one piece, wherein the heat transfer unit (40) and the housing unit (50) have at least one common component and/or at least one component of the heat transfer unit (40) and/or the heat transfer unit (40) is connected to and/or embodied with at least one component of the housing unit (50) and/or the housing unit (50) in one piece, wherein the housing unit (50) has at least one through-opening (52) and is provided to at least partially guide the exhaust air flow (18), wherein the catalyst unit (30) has at least one catalyst element (32) which, when viewed in a direction of the exhaust air flow (18), is arranged in a region of the through-opening (52), and wherein the housing unit (50) has at least one further through-opening (54) and the catalyst unit (30) has at least one further catalyst element (34) which, when viewed in the direction of the exhaust air current (18), is arranged in a region of the further through-opening (54).

2. Induction oven apparatus according to claim 1, **characterised in that** the heat transfer unit (40) is at least partially provided for heat transfer by means of thermal conduction.

3. Induction oven apparatus according to claim 1 or 2, **characterised in that** the heat transfer unit (40) has at least one planar heat transfer element (42), the main extension plane of which is arranged at least substantially in parallel with a main extension plane of the induction heating unit (20).

4. Induction oven apparatus according to one of the preceding claims, **characterised in that** the heat transfer unit (40) has at least two heat transfer elements (42, 44), which are provided to interact for heating of the catalyst unit (30).

5. Induction oven apparatus according to claim 4, **characterised in that** a first heat transfer element (42) of the heat transfer elements (42, 44) is provided for indirect heating and a second heat transfer element (44) of the heat transfer elements (42, 44) is provided for direct heating of the catalyst unit (30), wherein in this context the first heat transfer element (42) is indirectly connected to the catalyst unit (30) and the second heat transfer element (44) is directly connected to the catalyst unit (30).

6. Induction oven apparatus according to one of the preceding claims, **characterised in that** the induction heating unit (20) is embodied as a grill induction heating unit, which is at least provided to heat the food to be cooked that is situated in the cooking compartment (16) in a grill operating mode.

7. Induction oven apparatus according to one of the preceding claims, **characterised by** a regulation unit (60), which is provided for regulating a flow speed of the exhaust air flow (18).

8. Induction oven (10) with at least one induction oven apparatus according to one of the preceding claims.

9. Method for operating an induction oven apparatus, in particular according to one of claims 1 to 7, wherein an induction oven wall (14) and/or a food to be cooked situated in a cooking compartment (16) is heated by an induction heating unit (20), wherein the induction oven apparatus comprises a catalyst unit (30), which is provided to influence at least one chemical reaction in an exhaust air flow (18), wherein thermal energy generated by an induction heating unit (20) is transferred to the catalyst unit (30) by means of heat transfer unit (40), wherein the exhaust air flow (18) is at least partially guided by means of a housing unit (50) and by means of which the heat transfer unit (40) is embodied at least partially in one piece, wherein the heat transfer unit (40) and the housing unit (50) have at least one common component and/or at least one component of the heat transfer unit (40) and/or the heat transfer unit (40) is connected to and/or embodied with at least one component of the housing unit (50) and/or the housing unit (50) in one piece, wherein the exhaust air flow (18) is guided at least partially by at least one through-opening (52) of the housing unit (50), wherein the catalyst unit (30) has at least one catalyst element (32) which, when viewed in a direction of the exhaust air flow (18), is arranged in a region of the through-opening (52), and wherein the housing unit (50) has at least one further through-opening (54) and the catalyst unit (30) has at least one further catalyst element (34) which, when viewed in the direction of the exhaust air current (18), is arranged in a region of the further through-opening (54).

## Revendications

1. Appareil de four de cuisson à induction comprenant un bloc de chauffage à induction (20), qui est agencé pour chauffer au moins une paroi de four de cuisson à induction (14) et/ou un aliment à cuire se trouvant dans un espace de cuisson (16), un dispositif de catalyseur (30), qui est conçu pour influencer une réaction chimique dans un courant d'air vicié (18), et un bloc de transfert de chaleur (40), qui est conçu, dans au moins un état de fonctionnement, au moins pour transmettre une énergie calorifique au dispositif de catalyseur (30),
dans lequel le bloc de chauffage à induction (20) est conçu au moins pour chauffer au moins en partie, dans l'état de fonctionnement, le bloc de transfert de chaleur (40), **caractérisé par** un bloc de boîtier (50), qui est au moins agencé pour guider au moins en partie le courant d'air vicié (18), et avec lequel le bloc de transfert de chaleur (40) est au moins en partie formé d'un seul tenant,
dans lequel le bloc de transfert de chaleur (40) et le bloc de boîtier (50) comprennent au moins un élément structurel commun et/ou au moins un élément structurel du bloc de transfert de chaleur (40) et/ou le bloc de transfert de chaleur (40) est assemblé et/ou formé d'un seul tenant avec au moins un élément structurel du bloc de boîtier (50) et/ou avec le bloc de boîtier (50),
dans lequel le bloc de boîtier (50) comprend au moins une ouverture de passage (52) et est agencé pour guider le courant d'air vicié (18) au moins en partie,
dans lequel le dispositif de catalyseur (30) comprend au moins un élément de catalyseur (32), qui est disposé dans une région de l'ouverture de passage (52), vu dans la direction du courant d'air vicié (18), et
dans lequel le bloc de boîtier (50) comprend au moins une ouverture de passage supplémentaire (54) et le dispositif de catalyseur (30) comprend au moins un élément de catalyseur supplémentaire (34), qui est disposé dans une région de l'ouverture de passage supplémentaire (54) vu dans la direction du courant d'air vicié (18).

2. Appareil de four de cuisson à induction selon la revendication 1, **caractérisé en ce que** le bloc de transfert de chaleur (40) est agencé au moins en partie pour un transfert de chaleur au moyen d'une conduction thermique.

3. Appareil de four de cuisson à induction selon la revendication 1 ou 2, **caractérisé en ce que** le bloc de transfert de chaleur (40) comprend au moins un élément de transfert de chaleur (42) plat, dont le plan d'extension principal est essentiellement parallèle à un plan d'extension principal du bloc de chauffage à induction (20).

4. Appareil de four de cuisson à induction selon l'une des revendications précédentes, **caractérisé en ce que** le bloc de transfert de chaleur (40) comprend au moins deux éléments de transfert de chaleur (42, 44), qui sont agencés de manière à coopérer pour échauffer le dispositif de catalyseur (30).

5. Appareil de four de cuisson à induction selon la revendication 4, **caractérisé en ce qu'**un premier élément de transfert de chaleur (42) des éléments de transfert de chaleur (42, 44) est agencé pour un réchauffement indirect et un deuxième élément de transfert de chaleur (44) des éléments de transfert de chaleur (42, 44) est agencé pour un réchauffement direct du dispositif de catalyseur (30), dans lequel le premier élément de transfert de chaleur (42) est ainsi relié indirectement au dispositif de catalyseur (30) et le deuxième élément de transfert de chaleur (44) est relié directement au dispositif de catalyseur (30).

6. Appareil de four de cuisson à induction selon l'une des revendications précédentes, **caractérisé en ce que** le bloc de chauffage à induction (20) est configuré sous forme d'un bloc de chauffage à induction de grill, qui est au moins agencé, dans un état de fonctionnement de grill, pour chauffer un aliment à cuire se trouvant dans l'espace de cuisson (16).

7. Appareil de four de cuisson à induction selon l'une des revendications précédentes, **caractérisé par** une unité de régulation (60) qui est configurée pour réguler une vitesse d'écoulement du courant d'air vicié (18).

8. Four de cuisson à induction (10) comprenant au moins un appareil de four de cuisson à induction selon l'une des revendications précédentes.

9. Procédé de fonctionnement d'un appareil de four de cuisson à induction, en particulier selon l'une des revendications 1 à 7, dans lequel une paroi de four de cuisson à induction (14) et/ou un aliment à cuire se trouvant dans un espace de cuisson (16) est chauffé par un bloc de chauffage à induction (20), dans lequel l'appareil de four de cuisson à induction comprend un dispositif de catalyseur (30), qui est conçu pour influencer au moins une réaction chimique dans un courant d'air vicié (18),
dans lequel de l'énergie calorifique produite par un bloc de chauffage à induction (20) est transmise au moyen d'un bloc de transfert de chaleur (40) au dispositif de catalyseur (30),
dans lequel le courant d'air vicié (18) est guidé au moins en partie au moyen d'un bloc de boîtier (50), avec lequel le bloc de transfert de chaleur (40) est au moins en partie formé d'un seul tenant,
dans lequel le bloc de transfert de chaleur (40) et le bloc de boîtier (50) comprennent au moins un élément structurel commun et/ou au moins un élément structurel du bloc de transfert de chaleur (40) et/ou le bloc de transfert de chaleur (40) est assemblé et/ou formé d'un seul tenant avec au moins un élément structurel du bloc de boîtier (50) et/ou avec le bloc de boîtier (50),
dans lequel le courant d'air vicié (18) est guidé au moins en partie par au moins une ouverture de passage (52) du bloc de boîtier (50),
dans lequel le dispositif de catalyseur (30) comprend au moins un élément de catalyseur (32), qui est disposé dans une région de l'ouverture de passage (52), vu dans une direction du courant d'air vicié (18), et
dans lequel le bloc de boîtier (50) comprend au moins une ouverture de passage supplémentaire (54) et le dispositif de catalyseur (30) comprend au moins un élément de catalyseur supplémentaire (34), qui est agencé dans une région de l'ouverture de passage supplémentaire (54), vu dans une direction du courant d'air vicié (18).
